# EUROPÄISCHE PATENTSCHRIFT

(11) **EP 0 394 988 B1**
(45) Veröffentlichungstag und Bekanntmachung des Hinweises auf die Patenterteilung: **12.10.1994**
(21) Anmeldenummer: 90107821.2
(22) Anmeldetag: 25.04.1990
(51) Int. Cl.: B22D 17/20, B29C 45/83, F16N 7/14

(54) **Vorrichtung zur Schmierung eines Gie kolbens an einer Druckgie maschine**
Lubrication device for an injection piston of a die casting machine
Dispositif de lubrication d'un piston d'injection d'une machine à couler sous pression

(30) Priorität: 25.04.1989 DE 3913494; 25.04.1989 DE 3913559
(43) Veröffentlichungstag der Anmeldung: 31.10.1990
(73) Patentinhaber: Maschinenfabrik Müller-Weingarten AG, D-88250 Weingarten (DE)
(72) Erfinder: Schwab, Wilfried, D-7987 Weingarten (DE)
(74) Vertreter: Patentanwälte Eisele, Otten & Roth

(56) Entgegenhaltungen:
- CH-A- 436 588
- DE-A- 3 316 951
- DE-U- 1 939 227
- US-A- 3 767 012

## Beschreibung

Die Erfindung betrifft eine Vorrichtung zur Schmierung eines Gießkolbens an einer Druckgießmaschine nach dem Oberbegriff des Anspruchs 1.

Die Schmierung des Gießkolbens einer Druckgießmaschine während des Gießbetriebes ist von wesentlicher Bedeutung, da sich die Schmiergüte auf die Standzeit und das Laufverhalten des Gießkolbens auswirkt.

In eigenen Konstruktionen wurden bereits folgende Schmierungen eingesetzt:
1. Anordnung von Sprühdüsen zum Sprühen direkt auf den Kolben und in die Gießkammer durch das Einfülloch des Gießkammergehäuses für das flüssige Metall.
   Dieses hat jedoch den Nachteil, daß verhältnismäßig viel Sprühmittel in Bereiche geht, die überhaupt nicht geschmiert werden müssen.
2. Es sind im Gießkammergehäuse Schmiermittelbohrungen von außen zu einer inneren Schmiernut vorgesehen.
   Hierbei gelangt jedoch kein Schmierstoff in die eigentliche Füllkammer, sondern nur auf den Kolben. Dadurch ist keine exakte bzw. ausreichende Schmierung der inneren Mantelfläche der Gießkammer gewährleistet.
3. Es wurde auch bereits eine Schmierstoffzufuhr vor der eigentlichen Gießkammer mittels eines Rohres als Tropfschmierung auf den Kolben vorgesehen. Hierbei erfolgt die Schmierung jedoch nur im oberen Bereich des Kolbens, während der untere Bereich trockenläuft.

Zu allen vorerwähnten eigenen Konstruktionen ist zu sagen, daß keine Sicherheit dafür gegeben ist, daß die Schmierung auch in den besonders wichtigen Bereichen ausreichend ist und zwar insbesondere im Endbereich der Formfüllphase innerhalb der Gießkammer.

Aus der gattungsbildenden US-A-3 767 012 ist eine Vorrichtung zur Schmierung eines Gießkolbens an einer Druckgießmaschine bekanntgeworden, bei welcher der Schmierstoff über eine Pumpe und über entsprechende Zuführungen zu und in der Kolbenstange in den Bereich des Gießkolbens gepreßt wird. Dabei münden Austrittsdüsen unmittelbar hinter dem Gießkolben und besprühen die innere Mantelfläche der Gießkammer. Eine solche Anordnung hat den Nachteil, daß der Gießkolben während des Vorlaufhubes nicht unmittelbar geschmiert wird. Weiterhin erfolgt die Schmierung in Abhängigkeit der Leistung der Schmiermittelpumpe.

Hier setzt nun die vorliegende Erfindung ein und hat sich zur Aufgabe gestellt, die vorerwähnten Nachteile durch eine verhältnismäßig einfache zusätzliche Ausbildung des Gießkolbens ggf. einschließlich der Kolbenstange zu vermeiden, während gleichzeitig ein gewisser Abbau der am Ende der Formfüllphase auftretenden Druckspitzen erzielt werden soll.

Hierzu wird erfindungsgemäß bei einer eingangs beschriebenen Ausbildung des Gießkolbens einschließlich Kolbenstange vorgeschlagen, daß innerhalb der Gießkolbenstange oder des Gießkolbens selbst eine Schmierstoffkammer angeordnet ist, die einerseits über eine, ggf. durch die Kolbenstange verlegte Schmierstoffleitung mit Schmierstoff auffüllbar ist, wobei zwischen der Schmierstoffkammer und der Schmierstoffleitung ein Rückschlagventil angeordnet ist, und die Schmierstoffkammer andererseits über Schmierstoffleitungen und Bohrungen oder über Bohrungen direkt mit der Mantelfläche des Gießkolbens in Verbindung steht und daß die Schmierstoffkammer am Ende der Formfüllphase komprimierbar ist, wobei der Schmierstoff zur Mantelfläche gelangt.

Weitere erfindungsgemäße Merkmale sind in den Unteransprüchen beschrieben.

Ein Vorteil der Erfindung besteht darin, daß der Schmierstoff in der vorderen Endlage des Gießkolbens am Ende der Formfüllphase exakt in das Spiel zwischen der äußeren Gießkolben-Mantelfläche und der inneren Mantelfläche der Gießkammer gepreßt wird. Weiterhin ergibt sich durch die Federwirkung einerseits und die Kompression des Schmierstoffes in der Schmierstoffkammer andererseits ein Druckspitzenabbau am Ende der Formfüllphase. Darüber hinaus wird beim Rückzug des Gießkolbens in die Ausgangsstellung der Schmierfilm auf die innere Mantelfläche der Gießkammer aufgebracht, so daß für den nächsten Gießzyklus bereits eine Vorschmierung vorgenommen wird.

Die Erfindung wird anhand der Zeichnungen, die zwei Ausführungsbeispiele darstellen, näher erläutert. Es zeigen
Fig. 1 und Fig. 1a ein erstes Ausführungsbeispiel, wobei
- Fig. 1: einen Schnitt durch den rückwärtigen Endbereich der Kolbenstange und
- Fig. 1a: einen Schnitt durch die linke Verlängerung von Fig. 1 mit dem Gießkolben mit Kolbenstangenanschluß darstellen,
es zeigen weiterhin:
- Fig. 2: ein weiteres Ausführungsbeispiel mit einem Schnitt durch den Gießkolben selbst mit Kolbenstangenanschluß.

Im weiteren wird zunächst das Ausführungsbeispiel nach Fig. 1 und Fig. 1a beschrieben:
Der Gießkolben 2 wird in bekannter Weise als Verschlußteil ausgeführt und je nach Bedarf werden die erforderlichen Schmierstoffleitungen 4, 4a, 4b mit Rückschlagventil 5 und Bohrungen 6 eingebracht.

In der Kolbenstange 3 wird ein Stößel 18 im Gewindering 9 geführt und gegen eine Feder 10 gespannt. Die eigentliche Schmierstoffkammer 1 wird durch den inneren Mantelflächenbereich 3e in der Gießkolbenstange 3, durch die vordere Stirnseite 8 des Stößels 18, durch die Stirnseite des Stopfens 22 in der Kolbenstange 3 und die innere Mantelfläche in der Schmierstoffkammer 1a begrenzt.

In der Schmierstoffkammer 1 ist eine Feder 10 vorgesehen, die in der Grundstellung den Stößel 18, einschließlich Stößelmittelteil 18a und den Bolzen 18b soweit nach rechts drückt, bis das Stößelmittelteil 18a des Stößels 18 gegen die Anschlagfläche 7 des Gewinderinges 9 anstößt. Zwischen der Gießkolbenstange 3 und dem Einlegeteil 20 bildet sich ein Spalt "s". Entsprechend der Stärke dieses Spaltes "s" können sich die beiden Teile 3 und 20 am Ende der Formfüllphase aufeinander zu verschieben, wobei die Feder 10 entsprechend zusammengedrückt wird.

In der Kolbenstange 3 befindet sich eine Schmierstoffleitung 4a die dann in einen Schmierstoffraum 4c und in eine Schmierstoffleitung 4b des Gießkolbens 2 übergeht. Die Schmierstoffkammer 1 steht dadurch über Bohrungen 6 mit der Mantelfläche 2a des Gießkolbenteiles 2 in Verbindung. Die Gießkammer ist nicht dargestellt. Die Schmierstoffmittelzufuhr zur Schmierstoffkammer 1 geschieht über die Schmierstoffzuleitung 4 mit Rückschlagventil 5.

Am Ende der Formfüllphase wird der Gießkolben 2 schlagartig abgebremst, wobei unerwünschte Druckspitzen auftreten. In dieser Endphase der Formfüllphase wird die Feder 10 um die Stärke des Spaltes "s" zusammengedrückt, wodurch der Schmierstoff aus der Schmierstoffkammer 1 über die Bohrungen 6 in den Spalt zwischen der äußeren Mantelfläche 2a des Gießkolbenteils 2 und innere Mantelfläche der nicht dargestellten Gießkammer gepreßt wird, wodurch eine einwandfreie Schmierung gewährleistet wird.

Darüber hinaus werden die Druckspitzen abgefangen und zwar einerseits durch das Zusammendrücken der Feder 10 und andererseits durch die Kompression des Schmierstoffes in der verkleinerten Schmierstoffkammer 1. Nach Abschluß des Arbeitszyklusses wird der Stößel 18 durch die Feder 10 wieder um die Stärke des Spaltes "s" nach rechts verschoben.

Die Schmierstoffkammer 1 steht über eine weitere Leitung 12, welche ebenfalls gegenüber der Schmierstoffkammer 1 ein Rückschlagventil 13 aufweist, mit einer Ringnut 11 in Verbindung, in welcher sich der eventuell eine Leckage bildende Schmierstoff sammelt und dann beim Zurückdrücken des Stößels 18 wieder über das Rückschlagventil 13 in die Schmierstoffkammer 1 zurückgeführt wird.

Die Kolbenstange 3 weist an sich bekannte Dichtungen 14 und 15 auf. Innerhalb der Kolbenstange 3 wird in an sich bekannter Weise ein Kühlmittel geführt, dessen Zulauf durch den Pfeil 16 und dessen Ablauf durch den Pfeil 17 gekennzeichnet ist.

Die Verbindung zwischen der Kolbenstange 3 des Gießkolbens 2 und dem nicht näher dargestellten hydraulischen Antriebskolben erfolgt mittels einer Kolbenkupplung 19, wobei zum schnellen Ausbau der Kolbenstange 3 das Einlegeteil 20 vorgesehen ist.

Bei dem nachfolgend beschriebenen alternativen Ausführungsbeispiel nach Fig. 2 sind mit Fig. 1, 1a gleichwirkende Bauteile gleich bezeichnet. Im übrigen beziehen sich die nachfolgenden Bezugszeichen ausschließlich auf Fig. 2.

Im Ausführungsbeispiel nach Fig. 2 ist die gemäß Fig. 1 beschriebene Schmierstoffkammer 1 im vorderen Bereich des Gießkolbens 2 angeordnet. Insofern ist Fig. 1a durch Fig. 2 zu ersetzen.

Der Gießkolben 2 setzt sich im wesentlichen aus den beiden, miteinander verschraubten Gießkolbenteilen 2b und 2c sowie einem Einlegeteil 9′ zusammen. Die Kolbenstange 3 besteht aus den beiden Teilen 3a und 3b, die ebenfalls miteinander verschraubt sind. Das Kolbenstangenteil 3b ist innerhalb des Gießkolbens 2 bis zum Einlegeteil 9′ geführt, wobei ein vorderer Bereich 3c der Kolbenstange 3 als Stößel ausgebildet ist. Die eigentliche Schmierstoffkammer 1' wird durch die innere Mantelfläche 2e des vorderen Abschlußbereichs 3d des Kolbenstangenteiles 3b, durch die vordere Stirnseite 8′ des als Stößel ausgebildeten vorderen Bereiches 3c des Kolbenstangenteiles 3b, durch das Einlegeteil 9′ und die innere Mantelfläche des Gießkolbenteiles 2c begrenzt.

In der Schmierstoffkammer 1′ ist eine Feder 10′ vorgesehen, die in der Ruhestellung des Gießkolbens 2 das Kolbenstangenteil 3b und damit das Kolbenstangenteil 3a soweit nach rechts drückt, bis der als Stößel ausgebildete vordere Bereich 3c des Kolbenstangenteiles 3b gegen die Anschlagfläche 7′ des Gießkolbenteiles 2c anstößt. Zwischen dem Gießkolbenteil 2c und dem Kolbenstangenteil 3a bildet sich ein Spalt "s". Entsprechend der Stärke dieses Spaltes "s" können sich die beiden Teile 2c und 3a am Ende der Formfüllphase aufeinander zu verschieben, wobei die Feder 10′ entsprechend zusammengedrückt wird.

Im Kolbenstangenteil 3a befindet sich eine Schmierstoffleitung 4a, die dann in eine Schmierstoffleitung 4d des Kolbenstangenteiles 3b übergeht. Diese Schmierstoffleitung 4d endet dann unter Zwischenschaltung eines Rückschlagventiles 5′ in der Schmierstoffkammer 1′. Die Schmierstoffkammer 1′ steht über Bohrungen 6 mit der Mantelfläche 2a des Gießkolbenteiles 2b in Verbindung. Die Gießkammer selbst ist nicht näher dargestellt.

Am Ende der Formfüllphase wird wiederum, wie zu Fig. 1, 1a beschrieben, der Gießkolben 2 schlagartig abgebremst, wobei die unerwünschten Druckspitzen auftreten. In dieser Endphase der Formfüllphase wird die Feder 10′ um die Stärke des Spaltes "s" zusammengedrückt, wodurch der Schmierstoff aus der Schmierstoffkammer 1′ über die Bohrungen 6 in den Spalt zwischen der äußeren Mantelfläche 2a des Gießkolbenteiles 2b und innere Mantelfläche der nicht dargestellten Gießkammer gepreßt wird, wodurch eine einwandfreie Schmierung gewährleistet wird.

Darüber hinaus werden gleichermaßen die Druckspitzen abgefangen und zwar einerseits durch das Zusammendrücken der Feder 10′ und andererseits durch die Kompression des Schmierstoffes in der verkleinerten Schmierstoffkammer 1′.

Nach Abschluß des Arbeitszyklusses wird das Kolbenstangenteil 3b durch die Feder 10′ wieder um die Stärke des Spaltes "s" nach rechts verschoben.

Die Schmierstoffkammer 1′ steht über eine weitere Leitung 12′, welche ebenfalls gegenüber der Schmierstoffkammer 1′ ein Rückschlagventil 13′ aufweist, mit einer Ringnut 11′ in Verbindung, in welcher sich der eventuell eine Leckage bildende Schmierstoff sammelt und dann beim Zurückdrücken des Kolbenstangenteiles 3b wieder über das Rückschlagventil 13′ in die Schmierstoffkammer 1′ zurückgeführt wird.

Das Einlegeteil 9′ weist an sich bekannte Dichtungen 14′ und 15′ auf. Innerhalb der Kolbenstange 3 wird in an sich bekannter Weise ein Kühlmittel geführt, dessen Zulauf durch den Pfeil 16′ und dessen Ablauf durch den Pfeil 17 gekennzeichnet ist.

## Patentansprüche

1. Vorrichtung zur Schmierung eines Gießkolbens (2) an einer Druckgießmaschine, wobei innerhalb der Gießkolbenstange (3) oder im Bereich des Gießkolbens (2) eine Schmierstoffkammer (1, 1a bzw. 1') angeordnet ist, die zuflußseitig über eine, ggf. über die Kolbenstange (3, 3a, 3b) verlegte Schmierstoffleitung (4 bzw. 4a, 4d) mit Schmierstoff auffüllbar ist und die Schmierstoffkammer (1, 1') abflußseitig über Bohrungen (6) mit der Innenmantelfläche der Gießkammer in Verbindung steht, dadurch gekennzeichnet, daß zur Schmierung der äußeren Mantelfläche des Gießkolbens (2) insbesondere im Endbereich der Formfüllphase der Zufluß zur Schmierstoffkammer (1, 1a bzw. 1') durch ein Rückschlagventil (5, 5') abdichtbar und die Schmierstoffkammer (1, 1') am Ende der Formfüllphase mittels eines Stößels (18, 3c) derart komprimierbar ist, daß der Schmierstoff über die Bohrungen (6) zur Mantelfläche (2a) des Gießkolbens (2) gelangt.

2. Vorrichtung nach Anspruch 1, dadurch gekennzeichnet, daß die Kolbenstange (3) einstückig (Fig. 1) oder mehrteilig aus einem äußeren rohrförmigen Teil (3a) und einem in dieses Teil (3a) einschraubbaren inneren Teil (3b) besteht (Fig. 2).

3. Vorrichtung nach Anspruch 1 oder 2, dadurch gekennzeichnet, daß der Stößel (18) in die Kolbenstange (3) eingebaut ist, der sich in der Ruhestellung gegen eine Anschlagfläche (7) eines Gewinderings (9) abstützt (Fig. 1), oder daß bei mehrteilig ausgebildeter Kolbenstange (3, 3a, 3b) im vorderen Bereich eine Stößelausbildung (3c) vorgesehen ist, die sich in der Ruhestellung gegen eine Anschlagfläche (7') eines Gießkolbenteiles (2c) abstützt (Fig. 2).

4. Vorrichtung nach einem oder mehreren der Ansprüche 1 bis 3, dadurch gekennzeichnet, daß die vordere Stirnseite (8, 8') der Stößelausbildung (18, 3c) die Schmierstoffkammer (1, 1') nach hinten abschließt (Fig. 1, 2).

5. Vorrichtung nach Anspruch 4, dadurch gekennzeichnet, daß ein sich von der Stirnseite (8) nach vorne anschließender Bolzen (18b) des Stößels (18) in eine Schmierstoffkammer (1a) eintaucht, wobei vorzugsweise der vordere Abschluß der Schmierstoffkammer (1a) durch einen Stopfen (22) in der Gießkolbenstange (3) und die äußere Mantelfläche der Schmierstoffkammer (1) von einem inneren Mantelflächenbereich (3e) der Gießkolbenstange (3) gebildet ist (Fig. 1, 1a).

6. Vorrichtung nach Anspruch 4, dadurch gekennzeichnet, daß bei mehrteiliger Ausbildung der Kolbenstange (3) ein von der Stirnseite (8') nach vorne anschließender Abschlußbereich (3d) der Kolbenstange (3) die Schmierstoffkammer (1) radial nach innen abschließt, wobei vorzugsweise der vordere Abschluß der Schmierstoffkammer (1') durch ein Einlegeteil (9') des Gießkolbens (2) und die äußere Mantelfläche der Schmierstoffkammer (1') von einer inneren Mantelfläche (2e) des Gießkolbens (2) gebildet ist (Fig. 2).

7. Vorrichtung nach einem oder mehreren der Ansprüche 1 bis 6, dadurch gekennzeichnet, daß in der Schmierstoffkammer (1, 1') eine koaxial zur Kolbenstange (3, 3d) wirkende Feder (10, 10') angeordnet ist.

8. Vorrichtung nach Anspruch 7, dadurch gekennzeichnet, daß sich die Feder (10) entweder nach vorne gegen die Gießkolbenstange (3) und nach hinten gegen die vordere Stirnseite (8) des als Stößel ausgebildeten Bolzens (18a) des Stößels (18) (Fig. 1) oder bei mehrteiliger Kolbenstange (3) nach vorne gegen das Einlegeteil (9') des Gießkolbens (2) und nach hinten gegen die vordere Stirnseite (8') des als Stößel ausgebildeten vorderen Bereiches (3c) der Kolbenstange (3, 3b) abstützt (Fig. 2).

9. Vorrichtung nach einem oder mehreren der Ansprüche 1 bis 8, dadurch gekennzeichnet, daß hinter der Stößelausbildung (Mittelteil 18a) (Fig. 1) oder im vorderen Bereich (3c) der Kolbenstange (3) (Fig. 2) in der äußeren Mantelfläche des Stößels (18) (Fig. 1) bzw. des Kolbenstangenteils (3b) (Fig. 2) eine Ringnut (11, 11') vorgesehen ist, die über eine, mit einem Rückschlagventil (13, 13') ausgerüstete Leitung (12, 12') mit der Schmierstoffkammer (1, 1') in Verbindung steht.

10. Vorrichtung nach einem oder mehreren der Ansprüche 1 bis 9, dadurch gekennzeichnet, daß die Gießkolbenstange (3) gegenüber dem vorderen Gießkolben (2) im vorderen Abschlußbereich des Kolbenstangenteils der Kolbenstange (3) (Fig. 1a) oder daß das Einlegeteil (9') gegenüber dem Gießkolbenteil (2b) und gegenüber dem vorderen Abschlußbereich (3d) des Kolbenstangenteils (3b) der Kolbenstange (3) (Fig. 2) durch an sich bekannte Dichtungen (14, 14', 15, 15') abgedichtet sind.

11. Vorrichtung nach einem oder mehreren der Ansprüche 1 bis 10, dadurch gekennzeichnet, daß die Verbindung zwischen einem hydraulischen Antriebskolben und der Gießkolbenstange (3) mittels einer Kolbenkupplung (19) erfolgt und daß zum schnellen Ausbau der Kolbenstange (3) ein Einlegeteil (20) vorgesehen ist (Fig. 1).

## Claims

1. A device for lubricating a casting piston (2) on a die-casting machine, whereby a lubricant chamber (1, 1a or 1') is positioned inside the casting piston rod (3) or in the area of the casting piston (2), which on the inflow side is refillable with lubricant through a lubricant duct (4 or 4a, 4d) which if necessary is laid across the piston rod (3, 3a, 3b) and on the outflow side the lubricant chamber (1, 1') is connected to the internal cylindrical surface of the casting chamber by bores (6), characterised in that to lubricate the outer cylindrical surface of the casting piston (2), in particular towards the end of the mould filling phase the inflow to the lubricant chamber (1, 1a or 1') can be sealed off by a one-way valve (5, 5') and at the end of the mould filling phase the lubricant chamber (1, 1') is compressible by means of a push rod (18, 3c) such that the lubricant reaches the cylindrical surface (2a) of the casting piston (2) through the bores (6).

2. The device according to Claim 1, characterised in that the piston rod (3) is in one piece (Fig. 1) or has multiple parts, comprising an outer tubular part (3a) and an inner part (3b) which can be screwed into the former part (3a) (Fig. 2).

3. The device according to Claim 1 or 2, characterised in that the push rod (18) is built into the piston rod (3) and in a position of rest is supported by a stop face (7) of a ring nut (9) (Fig. 1), or that with a multiple-part piston rod (3, 3a, 3b) a push rod construction (3c) is provided towards the front that is supported in a position of rest against a stop face (7') of a casting piston member (2c), (Fig. 2).

4. The device according to one or several of Claims 1 to 3, characterised in that the front end face (8, 8') of the push rod construction (18, 3c) seals the lubricant chamber (1, 1') to the rear (Figs. 1, 2).

5. The device according to Claim 4, characterised in that a pin (18b) of the push rod (18) connected from the front end face (8) to the front dips into a lubricant chamber (1a), whereby preferably the front sealing end of the lubricant chamber (1a) is in the form of a stopper (22) in the casting piston rod (3) and the outer cylindrical surface of the lubricant chamber (1) is formed by an inner cylindrical surface area (3e) of the casting piston rod (3) (Figs. 1, 1a).

6. The device according to Claim 4, characterised in that in a multiple-part construction of the piston rod (3) a sealing section (3d) of the piston rod (3) connected from the front end face (8') to the front seals the lubricant chamber (1) radially inwards, whereby preferably the front sealing end of the lubricant chamber (1') is in the form of an insertion member (9') of the casting piston (2) and the outer cylindrical surface of the lubricant chamber (1') is formed by an inner cylindrical surface (2e) of the casting piston (2) (Fig. 2).

7. The device according to one or several of Claims 1 to 6 characterised in that a spring (10, 10') acting coaxially to the piston rod (3, 3d) is positioned in the lubricant chamber (1, 1').

8. The device according to Claim 7, characterised in that the spring (10) is either supported to the front against the casting piston rod (3) and to the rear against the front end face (8) of the pin (18a) of the push rod (18) constructed as a push rod (Fig. 1) or in the multiple-part piston rod (3) is supported to the front against the insertion member (9') of the casting piston (2) and to the rear against the front end face (8') of the front section (3c) of the piston rod (3, 3b) constructed as a push rod (Fig. 2).

9. The device according to one or several of Claims 1 to 8, characterised in that behind the push rod construction (centre portion 18a) (Fig. 1) or in the front section (3c) of the piston rod (3) (Fig. 2) an annular slot (11, 11') is provided in the outer cylindrical surface of the push rod (18) (Fig. 1) or the piston rod member (3b) (Fig. 2), which is connected to the lubricant chamber (1, 1') by a duct (12, 12') furnished with a one-way valve (13, 13').

10. The device according to one or several of Claims 1 to 9, characterised in that the casting piston rod (3) is sealed off from the front casting piston (2) in the front sealing end section of the piston rod member of the piston rod (3) (Fig. 1a) or that the insertion member (9') is sealed off from the casting piston member (2b) and the front end area (3d) of the piston rod member (3b) of the piston rod (3) (Fig. 2) by known seals (14, 14', 15, 15').

11. The device according to one or several of the Claims 1 to 10, characterised in that the connection between a hydraulic drive piston and the casting piston rod (3) is achieved by means of a piston coupling (19) and that a insertion member (20) is provided for the quick removal of the piston rod (3) (Fig. 1).

## Revendications

1. Dispositif de lubrification d'un piston d'injection (2) d'une machine à couler sous pression, une chambre à lubrifiant (1, 1a ou 1') étant agencée à l'intérieur de la tige (3) du piston d'injection ou dans la zone du piston d'injection (2), chambre qui, du côté de l'alimentation, peut être remplie de lubrifiant par l'intermédiaire d'une conduite à lubrifiant (4 ou 4a, 4d) déplacée le cas échéant au-dessus de la tige de piston (3, 3a, 3b), la chambre à lubrifiant (1, 1' ) étant reliée du côté de l'évacuation par l'intermédiaire de perçages (6) à la surface d'enveloppe interne de la chambre de coulée,
caractérisé en ce que, pour la lubrification de la surface d'enveloppe externe du piston d'injection (2), en particulier dans la zone de la fin de la phase de remplissage du moule, l'alimentation de la chambre à lubrifiant (1, 1a ou 1') peut être fermée par une soupape de retour (5, 5') et la chambre à lubrifiant (1, 1') à la fin de la phase de remplissage du moule peut être comprimée au moyen d'un coulisseau (18, 3c) de sorte que le lubrifiant arrive par l'intermédiaire des perçages (6) vers la surface d'enveloppe (2a) du piston d'injection (2).

2. Dispositif selon la revendication 1,
caractérisé en ce que la tige de piston (3) est réalisée en une seule pièce (figure 1) ou en plusieurs pièces, en une partie externe (3a) en forme de tube et une partie interne (3b) pouvant être vissée dans cette partie (3a) (figure 2).

3. Dispositif selon l'une des revendications 1 ou 2,
caractérisé en ce que le coulisseau (18) est monté dans la tige de piston (3), qui repose en position de repos contre une surface de butée (7) d'une bague filetée (9) (figure 1), ou en ce que, pour une tige de piston (3, 3a, 3b) réalisée en plusieurs pièces, un élément de coulisseau (3c) est prévu dans la zone avant, élément qui prend appui en position de repos contre une surface de butée (7') d'une partie (2c) de piston d'injection (figure 2).

4. Dispositif selon l'une ou plusieurs des revendications 1 à 3,
caractérisé en ce que la face frontale avant (8, 8') de l'élément de coulisseau (18, 3c) ferme vers l'arrière la chambre à lubrifiant (1, 1') (figures 1 et 2).

5. Dispositif selon la revendication 4,
caractérisé en ce qu'un tourillon (18b) du coulisseau (18) s'étendant de la face frontale (8) vers l'avant plonge dans une chambre à lubrifiant (1a), de préférence la fermeture avant de la chambre à lubrifiant (1a) étant formée par un tampon (22) dans la tige (3) du piston d'injection et la surface d'enveloppe externe de la chambre à lubrifiant (1) étant formée par une zone interne (3c) de surface d'enveloppe de la tige (3) du piston d'injection (figures 1 et 1a).

6. Dispositif selon la revendication 4,
caractérisé en ce que, pour une réalisation en plusieurs pièces de la tige de piston (3), une zone de fermeture (3d) de la tige de piston (3), s'étendant de la surface frontale (8') vers l'avant, ferme radialement vers l'intérieur la chambre à lubrifiant (1), de préférence la fermeture avant de la chambre à lubrifiant (1') étant formée par une pièce d'introduction (9') du piston d'injection (2) et la surface d'enveloppe externe de la chambre à lubrifiant (1') étant formée par une surface d'enveloppe interne (2e) du piston d'injection (2) (figure 2).

7. Dispositif selon l'une ou plusieurs des revendications 1 à 6,
caractérisé en ce qu'un ressort (10, 10') agissant coaxialement à la tige de piston (3, 3d) est agencé dans la chambre à lubrifiant (1, 1').

8. Dispositif selon la revendication 7,
caractérisé en ce que le ressort (10) s'appuie, soit vers l'avant contre la tige (3) du piston d'injection et vers l'arrière contre la face frontale avant (8) du tourillon (18a) du coulisseau (18) réalisé comme coulisseau (figure 1), soit pour une tige de piston (3) en plusieurs pièces, vers l'avant contre l'élément d'introduction (9') du piston d'injection (2) et vers l'arrière contre la face frontale avant (8') de la zone avant (3c) de la tige de piston (3, 3b) réalisée comme coulisseau (figure 2).

9. Dispositif selon l'une ou plusieurs des revendications 1 à 8,
caractérisé en ce que, derrière l'élément de coulisseau (partie centrale 18a) (figure 1) ou dans la zone avant (3c) de la tige de piston (3) (figure 2) dans la surface d'enveloppe externe du coulisseau (18) (figure 1) ou de la partie (3b) de la tige de piston (figure 2), est prévue une gorge annulaire (11, 11') qui est reliée, par l'intermédiaire d'une conduite (12, 12') équipée d'une soupape de retour (13, 13') à la chambre à lubrifiant (1, 1').

10. Dispositif selon l'une ou plusieurs des revendications 1 à 9,
caractérisé en ce que la tige (3) du piston d'injection est fermée par rapport au piston d'injection avant (2) dans la zone de fermeture avant de la partie de la tige de piston (3) (figure 1a), ou en ce que l'élément d'introduction (9') est fermé par rapport à la partie (2b) du piston d'injection ou par rapport à la zone de fermeture avant (3d) de la partie (3b) de la tige de piston (3) (figure 2), par des joints d'étanchéité connus (14, 14' , 15, 15').

11. Dispositif selon l'une ou plusieurs des revendications 1 à 10,
caractérisé en ce que la liaison entre un piston d'entraînement hydraulique et la tige (3) du piston d'injection est obtenue au moyen d'un couplage à piston (19), et en ce qu'un élément d'introduction (20) est prévu pour un démontage rapide de la tige de piston (3) (figure 1).
